# EUROPÄISCHE PATENTSCHRIFT

(11) **EP 0 932 714 B1**
(45) Veröffentlichungstag und Bekanntmachung des Hinweises auf die Patenterteilung: **07.08.2002**
(21) Anmeldenummer: 97945749.6
(22) Anmeldetag: 15.10.1997
(51) Int. Cl.: D04B 1/04

(54) **VERFAHREN ZUR HERSTELLUNG EINES FLOCKGARN ENTHALTENDEN GESTRICKS AUF EINER FLACHSTRICKMASCHINE**
METHOD FOR PRODUCING A KNITTED FABRIC CONTAINING A FLOCK YARN IN A FLATBED KNITTING MACHINE
PROCEDE DE PRODUCTION D'UN TRICOT CONTENANT UN FIL FLOCONNEUX SUR UN METIER A TRICOTER RECTILIGNE

(30) Priorität: 15.10.1996 DE 19642595
(43) Veröffentlichungstag der Anmeldung: 04.08.1999
(73) Patentinhaber: Gebrüder Achter GmbH & Co. KG, 41063 Mönchengladbach (DE)
(72) Erfinder: ROELL, Friedrich, D-88400 Biberach (DE)
(74) Vertreter: Zipse + Habersack
(86) Internationale Anmeldenummer: DE9702365
(87) Internationale Veröffentlichungsnummer: WO9816675

(56) Entgegenhaltungen:
- EP-A- 0 179 340
- EP-A- 0 627 516
- DE-A- 3 023 249
- GB-A- 2 047 761
- US-A- 4 125 001
- Grundlagen und Verfahren der Garnherstellung; Prof. Dr.-Ing. Erich Wagner; Dr. Spohr-Verlag Nachf.; Frankfurt 1974; Seite 243

## Beschreibung

Die vorliegende Erfindung betrifft ein Verfahren zur Herstellung eines Flockgarn enthaltenden Gestricks auf einer Flachstrickmaschine, wie es zum Herstellen velourartiger Sitzbezüge benötigt wird.

Velourstoffe werden bislang gewebt, wobei zum Herstellen von Sitzbezügen eine Konfektionierung, d.h. ein Zuschnitt und Vernähen einzelner Textilbahnen erforderlich ist.

Aus der EP-A-0 627 516 wurde ein Verfahren zur Herstellung eines velourartigen dreidimensionalen Formgedricks mit Chenillegarn auf einer Flachstrickmaschine bekannt, in welchem das Chenillegarn mit den Grundfäden vermascht wird.

Es ist Aufgabe der vorliegenden Erfindung, mit einfachen Mitteln einen velourartigen Stoff herzustellen, der ohne Konfektionierung in dreidimensionale Formen bringbar ist.

Diese Aufgabe wird erfindungsgemäß durch die Merkmale des Anspruchs 1 gelöst. Vorteilhafte Weiterbildungen der Erfindung sind Gegenstand der Unteransprüche.

Um dem Stoff einen velourartigen Charakter zu verleihen, wird ein Flockfaden verwendet, d.h. ein Faden, der mit einer Vielzahl von quer zum Fadenverlauf abstehenden kleinen Häärchen versehen ist. Derartige Flockfäden sind frei im Handel erhältlich.

Derartige Fäden sind jedoch relativ steif, weshalb diese Fäden bisher nur in der Webtechnologie zur Erzielung eines Velourstoffes eingesetzt wurden. Die Einarbeitung eines Flockfadens in einem Gestrick gestaltete sich bislang äußerst schwierig, da eine Maschenbildung des relativ steifen Flockfadens in dem Gestrick maschinentechnisch kaum zu realisieren war. Erfindungsgemäß wird nun der Flockfaden nicht wie ein üblicher Vermaschungsfaden in dem Gestrick vermascht, sondern als Schuß- und/oder Kettfaden in das Basisgestrick eingebunden. Dieser Schuß- und/oder Kettfaden kann entweder von einem Vermaschungsfaden durch Fang eingebunden werden oder in gewissen Abständen auf Fang gelegt sein.

Insbesondere bietet sich die Einarbeitung eines Flockfadens als Schuß- und/oder Kettfaden in die äußere, d.h. obere Lage eines mehrlagigen Gestricks, an, wenn dieses Gestrick z.B. als Kraftfahrzeugsitzbezug oder als mobiler Sitzbezug verwendet werden soll.

Vorzugsweise werden die Flockfäden, die als Schuß- oder Kettfaden in dem Gestrick laufen, durch einen Bindefaden eingebunden. Der Verlauf des Bindefadens, der z.B. senkrecht, parallel oder geneigt zum Flockfaden verlaufen kann, kann hierbei nicht nur durch seine Einbindung in das Gestrick zur Einbindung des Flockfadens verwendet werden, sondern es kann durch eine entsprechende variable Führung des Bindefadens in dem Gestrick im Zusammenwirken mit dem Flockfaden eine bestimmte Musterung erzielt werden, so daß der Bindefaden nicht nur Befestigungsfunktion für den Flockfaden in dem Gestrick aufweist, sondern auch noch einem optischen Zweck dient. Die Farbe oder das Material des Flockfadens kann innerhalb des Gestricks gewechselt werden. Wenn z.B. die Materialien des Bindefadens in dem Gestrick gewechselt werden, kann unterschiedlichen Anforderungen an Bereiche des Sitzbezuges Rechnung getragen werden. So ist z.B. die Sitzfläche sehr viel stärker belastet als die Rücklehne eines Sitzbezuges. Entsprechend könnte dann in der Sitzfläche ein sehr viel robusterer Bindefaden verwendet werden als beispielsweise an der Rückenlehne. Ein robusterer Bereich läßt sich auch erzeugen, wenn der Bindefaden in einer dichteren Bindung abgebunden wird, oder partiell ein dickerer Bindefaden eingebunden wird. Weiterhin kann durch den Wechsel der Farbe des Bindefadens ein bestimmter gewünschter optischer Effekt, z.B. ein Logo auf die Oberfläche des Bezuges aufgebracht werden. Ein gewünschter optischer Effekt läßt sich neben partiellem Wechsel der Farbe, des Materials oder der Dicke des Bindefadens hinaus auch durch eine gezielte Führung des Bindefadens in Bezug auf den Flockfaden bzw. durch eine spezielle Bindung des Bindefadens realisieren. So läßt sich z.B. partiell der Flockfaden durch den Bindefaden völlig überdecken, so daß in diesen Bereichen nur der Bindefaden anstelle des Flockfadens optisch hervortritt. Auf diese Weise wird sowohl der Flockfaden in dem Gestrick stabilisiert als auch ein gewünschter optischer Effekt erzielt. Der Bindefaden kann auch aus einem elastischen oder thermisch nachschrumpfenden Material hergestellt werden, der sich nach einer thermischen Nachbehandlung zusammenzieht und erst dann für die richtige Stabilisierung des Flockfadens in dem Gestrick sorgt.

Vorzugsweise wird der Flockfaden vor dem Einbinden thermisch behandelt, so daß sich die Haare des Flockfadens aufrichten. Hierfür kann der Flockfaden durch einen Heiztunnel oder über eine Thermobürste oder Heizrolle geführt werden.

Um eine gute Einbindung des Flockfadens in dem Gestrick zu realisieren, wird der Flockfaden in der Flachstrickmaschine vorzugsweise durch Sinker und/oder Einstreifer mit einer definierten Kraft in das Gestrick gedrückt. Man kann hierdurch Gestrickbereiche mit einer gezielt einstellbaren Stabilität bzw. Elastizität herstellen. Die erhöhte Stabilität läßt sich auch durch Einbindung des Flockfadens durch einen vermaschten Bindefaden erzeugen, durch den der Flockfaden in dem Gestrick eingedrückt wird.

Wie vorab bereits zum Ausdruck gebracht, kann die Einbindung des Flockfadens durch den Bindefaden über die Breite des Nadelbetts und/oder von Maschenreihe zu Maschenreihe variiert werden, wodurch man nur in bestimmten definierten Bereichen einen Velourcharakter erzeugen kann. Man könnte somit beispielsweise den Velourcharakter allein auf die nach oben weisende Sitzfläche und den der Person zugewandten Rückenlehnenbereich beschränken und die das Sitzgestell umspannenden Seitenbereichen aussparen.

Sehr schöne optische Effekte sind zu erzielen, wenn der Flockfaden und der Bindefaden unterschiedlich gefärbt und/oder ausgerüstet sind. Eine sehr vorteilhafte Art der Festlegung des Flockfadens durch den Bindefaden wird erreicht, wenn der Flockfaden vom Bindefaden durch Fang eingebunden wird. Auf diese Weise wird der Flockfaden durch die Einbindung kaum verformt und die Einbindung ist technisch sehr leicht auf einer Flachstrickmaschine zu realisieren. Der Flockfaden kann auch selektiert an einem Vermaschungsfaden oder Bindefaden auf Fang gelegt werden, wobei die Fangmaschen vorzugsweise einen Abstand von zwei bis zehn Maschen bzw. Stäbchen abhängig von der Teilung haben. Selbstverständlich läßt sich der Flockfaden auch zusätzlich in Abständen vermaschen, wobei der Abstand der Vermaschungen größer gewählt sein sollte, da die Bildung einer Masche mit dem relativ steifen Flockfaden eine starke Beanspruchung der Strickmaschine mit sich bringt.

Der Flockfaden ist auch durch einen zusätzlichen Bindefaden in dem Gestrick festlegbar wenn, dieser in einer Zweibettmaschine 1x1 vorne/hinten versetzt vorgelegt, anschließend der Flockfaden als Schuß eingelegt und durch Maschentransfer des Bindefadens vorne/hinten und/oder hinten/vorne eingebunden wird.

Ein Velourbezug, hergestellt nach dem erfindungsgemäßen Verfahren läßt sich daher sehr gut partiell hinsichtlich geforderter mechanischer Belastbarkeiten ausbilden und ist sowohl hinsichtlich seiner Formgebung als auch seiner Musterung sehr individuell ausführbar.

Selbstverständlich muß, wenn der Flockfaden als Schuß eingebracht ist, nicht in jeder Maschenreihe ein Flockfaden verlaufen. Man kann daher durch Selektion der Abstände zwischen den einzelnen Flockfäden die Dichte des Velours frei definieren. In gleicher Weise muß nicht in jedem Maschenstäbchen ein Flockfaden eingebracht sein, wenn dieser als Kette im Gestrick verläuft. Auch hier läßt sich durch die individuelle Einstellung des Abstandes eine definierte Velourdichte erzeugen. Es können weiterhin in einem definierten Schema abwechselnd keine oder auch normale Fäden als Schuß- und/oder Kettfäden eingebracht werden. Auf diese Weise lassen sich beliebige Muster erzielen. Durch eine definierte Selektion der Bindemaschen, d.h. der Maschen des Bindefadens, auch in Kombination mit einem Maschentransfer auf andere Nadeln oder Nadelbetten, lassen sich interessante Musterungen herstellen. Der Flockfaden kann auch als Schuß- und Kettfaden mit gegenseitiger Verwebung in das Gestrick (mittels der Flachstrickmaschine) eingebracht werden. Die Flockfadenpassagen können dabei sequentiell mit den Bindefadenpassagen kombiniert werden.

Bevorzugt eignet sich für die Festlegung des Flockfadens an dem Gestrick mittels des Bindefadens eine einflächige Bindung zur Herstellung eines sogenannten Sackbezuges durch unterschiedliche Selektion der Nadelbreite oder auch in konturierter Ausführung. Wichtig ist dabei eine homogene Verbindung der entsprechenden Randmaschen.

Alle oben genannten Techniken der Einbindung und der individuellen Musterung lassen sich bei optimiertem Materialeinsatz erzielen.

Ein Flockfaden muß nicht nur aus einem, sondern kann auch aus mehreren Trägerfäden bestehen, auf die die Flockhäärchen quer zur Richtung des Trägerfadens bevorzugt durch Verkleben aufgebracht sind. Flockfäden dieser Art sind allgemein erhältlich.

Wichtig ist die relative Steuerung des Flockfadeneintrags relativ zu anderen Strickkomponenten wie Bindegarn, d.h. Bindefaden, Polfaden bei mehrlagigen Gestricken und Schuß/Kettfäden aus normalen Fadenmaterialien, d.h. nicht Flockgarnen. Durch ebenfalls individuelle gesteuerte Einbindung eines Flockfadens mittels eines Einbindefadens, der in der Regel den normalen Vermaschungsfaden darstellt, lassen sich gezielt Konturierungen, Strukturen und Muster erzeugen. Der Bindefaden kann prinzipiell als normaler Vermaschungsfaden ausgebildet sein, der durch seine Vermaschung das Gestrick bildet. Der Bindefaden oder auch mehrere Bindefäden können jedoch auch zusätzlich als zweiter Vermaschungsfaden oder Schuß- und/oder Kettfaden eingebracht sein. Die Art der Vermaschung eines oder mehrerer zusätzlicher Bindefäden mit dem Vermaschungsfaden und/oder dem Flockfaden läßt sich dann neben der Einbindung des Flockfadens zur Erzielung eines gewünschten optischen Effekts nutzen. Wenn ein elastisches oder nachschrumpfendes Material als Einbindefaden gewählt wird, läßt sich die Stabilität des Bezugs und/oder die Velourdichte weiter verbessern. Bei einem Mehrlagengestrick läßt sich ein sehr positiver Effekt erzielen, wenn in der ersten Lage die Flockfadenstruktur angeordnet ist und diese erste Lage über eine Polfadenstruktur mit einer zweiten Lage verbunden ist, die eine Velcrostruktur oder Schlingen enthält Somit läßt sich das Gestrick an einem Träger mit einer komplementären Velcrostruktur festlegen (Klettverbindung). Selbstverständlich muß die Verbindung der Lagen nicht durch eine Polfadenstruktur realisiert sein.

Die Velcrostruktur läßt sich natürlich auch auf der Rückseite eines einflächigen Gestricks anbringen, wobei die Schlingen der Velcrostruktur durch den Vermaschungsfaden, den Bindefaden oder sogar den Flockfaden selbst gebildet sein können.

Figuren 1 und 2 zeigen beispielsweise zwei Maschenbilder eines Flockgarn enthaltenden Gestricks gemäß der vorliegenden Erfindung.

Fig. 1 zeigt ein Grundmaschenbild eines Flockfaden enthaltenden Gestricks. In der ersten Maschenreihe 1 ist der Flockfaden an einem ersten Bindefaden, der der Vermaschungsfaden ist, in jeder zweiten Masche auf Fang gelegt. Reihe 2 zeigt die Vermaschung des ersten Bindefadens. In der dritten Reihe ist ein zweiter Bindefaden mit dem Vermaschungsfaden jede zweite Masche vermascht. Dieser zweite Bindefaden dient zum Eindrücken des Flockfadens in das Gestrick, und kann prinzipiell auch weggelassen werden, wenn der Flockfaden durch Einstreifer in des Gestrick gedrückt wird. Reihe 4 ist die Wiederholung von Reihe 1 etc..

Fig. 2 zeigt ein Flockfadengestrick in Jaquardmusterung. Die ersten beiden Maschenreihen entsprechen dem Grundgestrick aus Fig. 1. Die dritte Reihe zeigt einen zweiten Bindefaden, der partiell (bei den ersten sechs Maschen) mit dem ersten Bindefaden vermascht ist, also hinsichtlich des Flockfadens neutral ist (ihn nicht überdeckt) und partiell (in den zweiten sechs Maschen) 1x1 auf beiden Nadelbetten versetzt ist. In diesen Bereichen überdeckt er den Flockfaden fast vollständig und tritt dadurch anstelle des Flockfadens optisch hervor. Durch gezielte Steuerung dieser überdeckenden und nicht überdeckenden Bereiche läßt sich somit ein gewünschtes Muster, in vorliegendem Fall ein Jaquardmuster, erzielen.

## Patentansprüche

1. Verfahren zur Herstellung eines Flockgarn enthaltenden Gestricks aus vermaschten Bindefaden auf einer Flachstrickmaschine, bei dem das Flockgarn in das Gestrick zumindest partiell als Schuß- und/oder Kettfaden eingebunden wird, der selektiert auf Fang gelegt und/oder von einem Bindefaden durch Fang eingebunden wird.

2. Verfahren nach Anspruch 1,
**dadurch gekennzeichnet,**
**daß** das Gestrick als mehrlagiges Gestrick vorliegt und der Flockfaden nur in eine erste Lage des Gestricks eingebunden wird.

3. Verfahren nach einem der vorhergehenden Ansprüche,
**dadurch gekennzeichnet,**
**daß** der Verlauf und/oder das Material des Bindefadens über die Breite des Nadelbettes und/oder verschiedene Maschenreihen variiert werden.

4. Verfahren nach einem der vorhergehenden Ansprüche,
**dadurch gekennzeichnet,**
**daß** ein Bindefaden aus einem elastischen und/oder thermisch nachschrumpfenden bzw. stabilisierenden Material verwendet wird.

5. Verfahren nach einem der vorhergehenden Ansprüche,
**dadurch gekennzeichnet,**
**daß** der Flockfaden vor dem Einbinden thermisch behandelt wird.

6. Verfahren nach Anspruch 5,
**dadurch gekennzeichnet,**
**daß** der Flockfaden vor dem Einbinden durch einen Heiztunnel oder über eine Thermobürste oder Heizrolle geführt wird.

7. Verfahren nach einem der vorhergehenden Ansprüche,
**dadurch gekennzeichnet,**
**daß** der Flockfaden durch Platinen und/oder Einstreifer definiert in das Gestrick gedrückt wird.

8. Verfahren nach einem der vorhergehenden Ansprüche,
**dadurch gekennzeichnet,**
**daß** der Flockfaden durch einen Bindefaden eingebunden wird und die Einbindung des Flockfadens durch den Bindefaden über die Breite des Nadelbetts und/oder von Maschenreihe zu Maschenreihe variiert wird.

9. Verfahren nach einem der vorhergehenden Ansprüche,
**dadurch gekennzeichnet,**
**daß** ein Flock- und Bindefaden mit unterschiedlicher Färbung und/oder Ausrüstung verwendet wird.

10. Verfahren nach einem der vorhergehenden Ansprüche,
**dadurch gekennzeichnet,**
**daß** das Gestrick einlagig ist und auf der einen Gestrickseite der Flockfaden verläuft und auf der anderen Seite Schlingen integriert mitgestrickt sind, die eine Velcrostruktur bilden.

11. Verfahren nach einem der vorhergehenden Ansprüche,
**dadurch gekennzeichnet,**
**daß** der Flockfaden in einem Abstand von mehreren Maschen selektiert vermascht wird.

12. Gestrick hergestellt durch ein Verfahren nach einem der vorhergehenden Ansprüche, bei dem in dem Gestrick ein Flockfaden zumindest partiell als Schuß- und/oder Kettfaden eingebunden ist, und der Schuß-/Kettfaden in dem Gestrick selektiert als Fangmasche und/oder von einem Bindefaden durch eine Fang masche eingebunden ist.

13. Sitzbezug unter Verwendung eines Gestricks nach Anspruch 12.

## Claims

1. A method of producing a knit containing a flock yarn of a looped lacing thread on a flat bed knitting machine wherein the flock yarn is enlaced in the knit at least in part as a weft and/or warp thread selectively tucked and/or tuck looped by a lacing thread.

2. The method as set forth in claim 1, **characterized in that** the knit is a multi-ply knit and the flock thread is enlaced only in a first ply of the knit.

3. The method as set forth in any of the preceding claims, **characterized in that** the run and/or material of the lacing thread varies over the width of the needle bed and/or the various courses.

4. The method as set forth in any of the preceding claims, **characterized in that** a lacing thread of elastic and/or thermoshrink or stabilizing material is used.

5. The method as set forth in any of the preceding claims, **characterized in that** the flock thread is thermally treated prior to enlacing.

6. The method as set forth in claim 5, **characterized in that** the flock thread is passed through a heating tunnel or over a thermal brush or heating roll.

7. The method as set forth in any of the preceding claims, **characterized in that** the flock thread is urged into the knit by sinkers and/or inserters.

8. The method as set forth in any of the preceding claims, **characterized in that** the flock thread is enlaced by a lacing thread and enlacing the flock thread by the lacing thread is varied over the width of the needle bed and/or from course to course.

9. The method as set forth in any of the preceding claims, **characterized in that** a flock thread and lacing thread is used differingly dyed and/or finish treated.

10. The method as set forth in any of the preceding claims, **characterized in that** the knit is single-ply and that the flock thread runs on the one side of the knit whilst twinings are included in the knit on the other side which form a Velcro structure.

11. The method as set forth in any of the preceding claims, **characterized in that** the flock thread is selectively looped on a spacing of several loops.

12. A knit produced by a method as set forth in any of the preceding claims wherein in the knit a flock thread is enlaced at least in part as a weft and/or warp thread and the weft or warp thread is selected in the knit as a tucked loop and/or tuck looped by a lacing thread.

13. A seat cover using a knit as set forth in claim 12.

## Revendications

1. Procédé de production d'un tricot en maille contenant un fil floconneux sur un métier à tricoter rectiligne, pour lequel le fil floconneux est lié au moins partiellement dans le tricot en tant que fil de trame et/ou fil de chaîne , lequel fil est attrapé de manière sélective et / ou lié par capture par un fil de liaison .

2. Procédé selon la revendication 1, **caractérisé en ce que** le tricot se présente sous la forme d'un tricot à plusieurs couches et **en ce que** le fil floconneux ne peut être lié que dans la première couche du tricot.

3. Procédé selon une des revendications précédentes, **caractérisé en ce que** le parcours et/ou le matériau du fil de liaison varient sur la largeur de la planche d'aiguilles et/ou différentes rangées de maille.

4. Procédé selon la revendication 1, **caractérisé en ce qu'**un fil de liaison en matériau élastique, et/ou thermiquement rétrécissant ou stabilisant peut être utilisé.

5. Procédé selon une des revendications précédentes , **caractérisé en ce que** le fil floconneux est traité de façon thermique avant la liaison.

6. Procédé selon la revendication 5, **caractérisé en ce que** le fil floconneux est conduit avant la liaison à travers un tunnel chauffant ou sur une brosse thermique ou un rouleau chauffant.

7. Procédé selon une des revendications précédentes, **caractérisé en ce que** le fil floconneux est poussé de manière définie dans le tricot au moyen de platines et/ou dispositifs de peigne.

8. Procédé selon une des revendications précédentes , **caractérisé en ce que** le fil floconneux est lié par un fil de liaison et **en ce que** la liaison du fil floconneux par le fil de liaison varie sur la largeur de la planche d'aiguilles et/ou d'une rangée de mailles à une rangée de mailles.

9. Procédé selon une des revendications précédentes, **caractérisé en ce qu'**un fil floconneux et de liaison est utilisé avec des couleurs différentes et/ou d'équipement.

10. Procédé selon une des revendications précédentes, **caractérisé en ce que** le tricot n'a qu'une couche et le fil floconneux ne se trouve sur un côté du tricot et **en ce que** sur l'autre côté des boucles sont tricotées ensembles de façon intégrée qui forment une structure en velcro.

11. Procédé selon une des revendications précédentes, **caractérisé en ce qu'**un fil floconneux est maillé à une distance de plusieurs mailles de façon sélective.

12. Tricot fabriqué par un procédé selon une des revendications précédentes, dans lequel un fil floconneux est lié dans le tricot ou partiellement en tant que fil de trame et / ou fil de chaîne et dans lequel le fil de trame / fil de chaîne est lié dans le tricot de manière sélective en tant que maille de capture et/ou lié par un fil de liaison par une maille de capture.

13. Housse de siège en utilisant un tricot selon la revendication 12.
